# EUROPÄISCHE PATENTSCHRIFT

(11) **EP 3 416 912 B1**
(45) Veröffentlichungstag und Bekanntmachung des Hinweises auf die Patenterteilung: **03.06.2020**
(21) Anmeldenummer: 17712416.1
(22) Anmeldetag: 21.02.2017
(51) Int. Cl.: B66F 11/04, B66F 9/08

(54) **HÖHENZUGANG-AUSLEGEREINHEIT FÜR EINE MOBILE HÖHENZUGANGSMASCHINE, EINE HÖHENZUGANGSMASCHINE UND EINE VERWENDUNG DER HÖHENZUGANG-AUSLEGEREINHEIT**
HIGH MAST SYSTEM FOR A MOBILE HIGH REACH MACHINE, A HIGH REACH MACHINE AND METHOD FOR A HIGH MAST REACH SYSTEM
UNITÉ DE BRAS POUR L'ACCÈS EN HAUTEUR POUR UNE MACHINE MOBILE POUR L'ACCÈS EN HAUTEUR, MACHINE POUR L'ACCÈS EN HAUTEUR, ET UTILISATION DE CETTE UNITÉ DE BRAS POUR L'ACCÈS EN HAUTEUR.

(30) Priorität: 21.02.2016 DE 102016103005
(43) Veröffentlichungstag der Anmeldung: 26.12.2018
(73) Patentinhaber: Teupen Maschinenbau GmbH, 48599 Gronau (DE)
(72) Erfinder: RITZENHÖFER, Tobias, 48624 Schöppingen (DE)
(74) Vertreter: Grape & Schwarzensteiner
(86) Internationale Anmeldenummer: PCT/EP2017/053964
(87) Internationale Veröffentlichungsnummer: WO 2017/140917

(56) Entgegenhaltungen:
- EP-A1- 1 344 741
- CA-A1- 2 777 970
- GB-A- 1 515 114

## Beschreibung

Die Erfindung betrifft eine Höhenzugang-Auslegereinheit für eine mobile Höhenzugangsmaschine, eine Höhenzugangsmaschine und eine Verwendung der Höhenzugang-Auslegereinheit.

Für Arbeiten in der Höhe, wie Baumarbeiten, Fassadenarbeiten oder Instandsetzungs- oder Reinigungsarbeiten im Inneren von Hallen, Kirchen und anderen großen Gebäuden, aber auch für die Wartung von Strommasten, Windkraftanlagen oder Steilhangsicherungen, sind Höhenzugangsmaschinen in Form von Hubarbeitsbühnen bekannt, die eine Höhenzugang-Auslegereinheit der eingangs genannten Art besitzen. Größe und Kinematik des Auslegerarms sind dabei dem notwendigen Arbeitsraum angepasst. Insbesondere kommt dabei ein sogenannter Knickarmausleger zum Einsatz, d.h. ein zweiteiliger Auslegerarm, bei dem der Winkel zwischen Unter- und Oberarm veränderbar ist. Eine Teleskopausbildung an einem oder beiden Teilarmen vergrößert den Arbeitsbereich zusätzlich. Anstelle des Arbeitskorbes kann ein Kranaufsatz montiert werden, um Lasten in der Höhe versetzen zu können.

Am Chassis sind oftmals ausfahrbare Stützen erforderlich, um im Arbeitseinsatz mit dem Arbeitskorb bzw. dem Kranaufsatz möglichst weit nach außen reichende Positionen zu erreichen und Standsicherheit zu gewährleisten. Das Stützensystem benötigt Überwachungssensoren, einen meist hydraulischen Antrieb und ein Steuerungssystem. Soll das Chassis selbstständig verfahrbar sein, wird ein Antrieb benötigt. Auch ist stets ein Drehturm vorgesehen, auf dem die Höhenzugang-Auslegereinheit montiert ist, um ohne Rangieren des Chassis schnell variierende Arbeitspositionen anfahren zu können. Zudem müssen Kontergewichte, Antriebsmotoren und Bedienelemente vorgesehen werden, um die verschiedenen Stellelemente an der Höhenzugang-Auslegereinheit bedienen zu können. Neben der für den Höhenzugang angepassten Höhenzugang-Auslegereinheit ist also ein Chassis mit den zahlreichen Baugruppen erforderlich, dessen Konstruktion und Fertigung aufwendig ist, das aber mit den genannten grundsätzlichen Funktionen auch bei anderen Arbeitsmaschinen, wie beispielsweise Baggern, in vielfältiger Weise verfügbar ist.

Die Montage einer bekannten Höhenzugang-Auslegereinheit auf einem Baggerchassis wäre zwar kostengünstig, da auf Chassis von handelsüblichen Arbeitsmaschinen zurückgegriffen werden könnte, ist aber nicht direkt umsetzbar, weil die untere Schwenkachse für einen Baggerarm an der Peripherie des Drehturms angeordnet ist, denn die übrige Fläche des Drehturms ist beispielsweise mit einem Motorgehäuse, einem Gegengewicht und/oder einer Bedienerkabine überdeckt. Würde man eine Höhenzugang-Auslegereinheit anstelle eines Baggerarms an einem Baggerfahrgestell bzw. an dessen Drehturm montieren, würde zum einen im Arbeitseinsatz der Schwerpunkt des Auslegers zu weit nach außen wandern, und zum anderen wäre in der Transportstellung die große Länge der Einheit aus Baggerfahrgestell und abgesenktem Auslegerarm hinderlich, gerade bei Arbeiten dicht an Objekten oder in Gebäuden.

Solche Probleme ergeben sich gleichermaßen, wenn die Höhenzugang-Auslegereinheit keinen Arbeitskorb trägt, sondern mit einem Kranaufsatz versehen ist, oder wenn als Chassis ein Lkw-Fahrgestell verwendet wird. Stets ist es erforderlich, den Schwerpunkt der Auslegereinheit möglichst nah an der Drehachse positionieren zu können, um die gegebene Abstützfläche ausnutzen zu können und jederzeit eine Standsicherheit der Höhenzugangsmaschine zu gewährleisten.

Aus der CA 2 777 970 A1 ist eine Höhenzugang-Auslegereinheit für eine mobile Höhenzugangsmaschine mit einem Chassis mit Rädern und/oder Gleisketten und einem drehbar auf dem Chassis gelagerten Drehturm, auf welchem ein elevierbarer Auslegerarm gelagert ist, bekannt. Der Auslegerarm ist mit einem Ende an einer horizontal oder im Wesentlichen horizontal verlaufenden Schwenkachse mit dem Drehturm drehbar verbunden und an einem anderen Ende mit einem Höhenzugangsmittel versehbar. Zwischen dem Drehturm und dem Auslegerarm ist ein Turmadapter angeordnet, der bogenförmig, gebogen, gekrümmt, gekröpft oder dergleichen spangenförmig ausgebildet ist und der sich von der ersten Schwenkachse, die mit dem Drehturm drehbar verbunden ist, bis zu einer zweiten Schwenkachse, über welche der Auslegerarm an den Turmadapter angebunden ist, erstreckt.

Die EP 1 344 741 A1 beschreibt ein selbstfahrendes Arbeitsfahrzeug, nämlich eine Hubarbeitsbühne oder einen Kran, die ein motorisch angetriebenes Fahrzeugchassis mit einer Fahrerkabine, einer Ladefläche mit Drehteller und einem Dreh- und Ausfahrmast umfasst. Der Ausfahrmast besteht aus einem bogenförmig ausgebildeten Drehturm, der mit dem Fußteil mittig auf dem Drehteller rotierbar angeordnet ist, und einem Tragarm.

In der GB 1 5151 114 A ist schließlich ein Arbeitsfahrzeug mit einem horizontalen und um eine senkrechte Achse drehbaren Schwenkarm sowie einem an dem Schwenkarm um eine ebenfalls senkrechte Achse drehbaren Auslegerarm beschrieben.

Der vorliegenden Erfindung liegt daher die Aufgabe zugrunde, eine Höhenzugang-Auslegereinheit zur Verfügung zu stellen, mit welcher sich die obigen Nachteile verhindern lassen, welche mithin konstruktiv besonders einfach, zugleich kompakt und stabil ist sowie im Gebrauch besonders vielseitig einsetzbar ist und eine ausgesprochen hohe Standsicherheit aufweist, und eine mobile Höhenzugangsmaschine sowie deren Verwendung bereitzustellen.

Diese Aufgabe wird in vorrichtungstechnischer Hinsicht auf überraschend einfache Weise durch die Merkmale des Anspruchs 1 gelöst.

Die erfindungsgemäße Lösung basiert im Wesentlichen darauf, zwischen dem Drehturm und dem Auslegerarm einen beweglichen Turmadapter anzuordnen, der in irgendeiner Weise bogenförmig, gebogen, gekrümmt, gekröpft oder dergleichen spangenförmig ausgebildet ist, wobei die (etwa) konkave Seite des bogenförmig, gebogen, gekrümmt, gekröpft oder dergleichen spangenförmig ausgebildeten Turmadapters dem Drehturm bzw. der vertikal oder im Wesentlichen vertikal verlaufenden Drehachse des Drehturms zugewandt ist bzw. zum Zentrum des Drehturms weist, während die etwa konvexe Seite vom Drehturm abgewandt ist. Der erfindungsgemäße Turmadapter erstreckt sich also nicht auf einer geraden Verbindungslinie zwischen der oberen und der unteren Schwenkachse, sondern verläuft zu einem großen Teil außerhalb einer gedacht geraden Verbindungslinie gekrümmt dazu.

Mit dem Turmadapter werden wesentliche Vorteile erzielt: Durch seinen gewinkelten, gekröpften oder gekrümmten Verlauf greift der Turmadapter quasi um die auf dem Drehturm im Bereich der Drehachse platzierten Einheiten, wie Motorgehäuse, Bedienerplatz usw., herum. Dadurch kann der Turmadapter viel steiler angestellt werden als beispielsweise der Oberarm eines Baggerarms. Der Turmadapter greift also um die Hindernisse auf dem Drehturm herum. Zudem wird sein Endbereich, der die zweite, obere Schwenkachse trägt, an welcher der Auslegerarm ansetzt, oberhalb des Drehturms positioniert, insbesondere oberhalb der Drehachse. Es ist sogar möglich, die zweite Schwenkachse über die rückwärtige Seite des Drehturms hinaus an der gegenüberliegenden peripheren Seite zu positionieren. Hierdurch kann der Schwerpunkt des Gesamtsystems günstiger positioniert werden. Dadurch lässt sich die Stabilität einer Hubarbeitsbühne noch zusätzlich zu erhöhen. Auf diese Weise ist es unter anderem sogar möglich, eine Hubarbeitsbühne mit bereits teilweise ausgefahrener Höhenzugang-Auslegereinheit sicher und ohne Gefahr einer Kippinstabilität zu verfahren. Der hochgestellte Turmadapter vergrößert außerdem die Arbeitshöhe des Auslegerarms. Schließlich ist aufgrund der Anordnung und Ausbildung des erfindungsgemäßen Turmadapters von zusätzlichem Vorteil, dass über benachbarte Hindernisse am Boden, wie parkende Autos, selbst bei noch nicht ausgefahrener Höhenzugang-Auslegereinheit hinweg gearbeitet werden kann und der Drehturm selbst in unmittelbarer Nähe von Hauswänden, Hanglagen etc. kollisionsfrei (ver-)schwenkbar ist.

Vorteilhafte konstruktive Einzelheiten der erfindungsgemäßen Höhenzugang-Auslegereinheit sind in den Ansprüchen 2 bis 13 beschrieben.

Von ausgesprochen großer Bedeutung sind die Maßnahmen des Anspruchs 4. Danach ist der obere Endbereich des Turmadapters mit einer Bogenform, Biegung, Krümmung, Kröpfung oder dergleichen Spange versehen, welche zu der Bogenform, Biegung, Krümmung, Kröpfung oder dergleichen Spange des unteren Endbereichs des Turmadapters entgegengesetzt ausgebildet ist. Der Turmadapter erhält auf diese Weise eine bevorzugt etwa S-förmige Gestalt. Dies wiederum ermöglicht, dass sich der Endbereich des Turmadapters in der Arbeitsstellung und einer Zwischenstellung im Wesentlichen oberhalb der Drehachse und der Bedienerkabine etc. befindet. In kumulativer oder alternativer Ausgestaltung kann der obere Endbereich des Turmadapters von geringerer Ausprägung als die Ausprägung des unteren Endbereichs des Turmadapters sein.

Eine bevorzugte Ausführungsform sieht vor, dass der Turmadapter nach Anspruch 7 wenigstens zweiteilig ausgebildet ist. Der Turmadapter umfasst dabei ein erstes und ein zweites Teilelement, die an einem Gelenk miteinander verbunden sind und zwischen denen ein Verstellelement angeordnet ist, wobei das Gelenk an der konvexen Seite des Turmadapters angeordnet ist. Der Turmadapter ist damit aufspreizbar. Im Arbeitseinsatz besitzt er eine weit ausladende Bogen- oder Spangenform, um über die Baugruppen auf dem Drehgestell hinweg nach hinten zu reichen. In der Transportposition kann dann eine etwas gestrecktere bzw. weitgehend gestreckte Lage des oberen Endbereichs eingestellt werden, so dass es möglich wird, den Turmadapter maximal abzusenken und zugleich den Auslegerarm auf der konvexen Außenseite des Turmadapters für den Transport abzulegen.

Vorteilhaft ist, wenn der Auslegerarm entsprechend den Merkmalen des Anspruchs 12 aus wenigstens zwei Teilarmen gebildet ist, die an einer Knickachse miteinander verbunden sind. Im Zusammenspiel mit der Stellung des Turmadapters kann der Schwerpunkt auch in komplexen Arbeitssituation günstig beeinflusst werden.

Vorzugsweise ist zwischen dem Turmadapter und dem Auslegerarm ein Verstellelement angeordnet, das sich zur konvexen Seite des Turmadapters erstreckt, also zwischen dem Turmadapter und dem Auslegerarm liegt, wenn diese zum Transport abgesenkt und aneinander angelegt werden. Die zweite Schwenkachse liegt dabei vorzugweise am Ende des Turmadapters, so dass beim Transport jenseits der Schwenkachse nichts mehr hervorragt.

Neben der zur Nachrüstung vorhandener Arbeitsmaschinen-Fahrgestelle vorgesehenen, erfindungsgemäßen Höhenzugang-Auslegereinheit wird die Aufgabe der Erfindung auch durch eine komplette mobile Höhenzugangsmaschine mit den Merkmalen des Anspruchs 15 gelöst. Dieses ist insbesondere mit einem Arbeitskorb oder Kranaufsatz am Ende der Auslegereinheit versehen und somit als Hubarbeitsbühne ausgestaltet.

Vorzugsweise baut die Höhenzugangsmaschine nach Anspruch 17 auf einem Schreitbagger-Chassis auf. Dieses zeichnet sich durch eine extreme Geländegängigkeit aus, so dass ein Einsatz von Höhenzugangsmaschinen, insbesondere in Form von Hubarbeitsbühnen, auch in Bereichen möglich wird, die für herkömmliche Arbeitsbühnen bisher unzugänglich waren, beispielweise bei der Wartung von Strommasten oder Seilbahnanlagen im Gebirge.

In alternativer Ausgestaltung dazu liegt es ebenso im Rahmen der Erfindung, als Fahrgestell für die Höhenzugangsmaschine nach Anspruch 17 ein Lkw-Fahrgestell vorzusehen. Hierbei kann der Turmadapter dann nicht nur über die unmittelbar auf dem Drehteller angeordneten Hindernisse hinwegreifen. Vielmehr kann auf diese Weise die Schwenkachse, an der der eigentliche Auslegerarm ansetzt, insgesamt in einer größeren Höhe positioniert werden, so dass der Auslegerarm dann auch zusätzlich über das Lkw-Fahrerhaus hinweg arbeiten kann.

Diese Aufgabe wird schließlich noch in verwendungsmäßiger Hinsicht durch die Merkmale des Anspruchs 18 gelöst.

Demnach findet die erfindungsgemäße Höhenzugang-Auslegereinheit in vorteilhafter Weise auf einem Chassis eines Schreitbagger-Unterwagens oder Lastkraftwagens Verwendung.

Weitere Vorteile, Merkmale und Einzelheiten der Erfindung ergeben sich aus der nachfolgenden Beschreibung einer bevorzugten Ausführungsform der Erfindung sowie anhand der Zeichnungen. Hierbei zeigen:
- Fig. 1: eine Ausführungsform einer erfindungsgemäß ausgebildeten mobilen Höhenzugangsmaschine in einer Arbeitsstellung,
- Fig. 2: die Ausführungsform der erfindungsgemäß ausgebildeten mobilen Höhenzugangsmaschine nach der Fig. 1 in Transportstellung, und
- Fig. 3: die Ausführungsform der erfindungsgemäß ausgebildeten mobilen Höhenzugangsmaschine nach den Fig. 1 und 2 in einer Zwischenstellung.

Bei der nachfolgenden Beschreibung einer Ausführungsform einer erfindungsgemäßen Höhenzugang-Auslegereinheit sind einander entsprechende, gleiche Bauteile jeweils mit identischen Bezugsziffern versehen.

Die Fig. 1 bis 3 zeigen eine Ausführungsform einer mobilen Höhenzugangsmaschine in Form eines Schreitbaggers mit einer Hubarbeitsbühne 100 in einer von vielen möglichen Arbeitsstellungen in der Seitenansicht. Die Hubarbeitsbühne 100 umfasst bei der Ausführungsform der Fig. 1 bis 3 als wesentliche Baugruppen ein Chassis 10, einen Drehturm 20, einen Auslegerarm 30 mit einem endseitig angebrachten Arbeitskorb 50 und einen Turmadapter 40 zwischen dem Drehturm 20 und dem Auslegerarm 30.

Turmadapter 40, Auslegerarm 30 und Arbeitskorb 50 bilden die sogenannte Höhenzugang-Auslegereinheit, die als Ganzes an dem Chassis 10 mit dem darauf gelagerten Drehturm 20 montierbar ist.

Das Chassis 10 ist bei dem dargestellten Ausführungsbeispiel der Fig. 1 bis 3 als Schreitbagger-Unterwagen ausgebildet. Das Chassis 10 umfasst vier unabhängig voneinander in Seitenlage und Höhe einstellbare Schreitbeine 12, an denen jeweils ein Rad 11 und eine Bergstütze 13 angebracht ist. Die Räder 11 sind bevorzugt einzeln über Hydromotoren angetrieben. In den Fig. 1 bis 3 befinden sich die vorderen Räder 11 auf der rechten Seite und die hinteren Räder 11 auf der linken Seite.

Die Schreitbeine 12 sind sowohl seitlich vom Chassis 10 abspreizbar als auch in der Neigung in der Senkrechten gegenüber dem Chassis 10 verstellbar, so dass das Chassis nicht nur über die Räder 11 verfahrbar ist, sondern sogar über Hindernisse, wie Felsbrocken, hinwegsteigen kann. Außerdem erlaubt das Chassis 10 die Abstützung an Steilhängen. Die Bergstütze 13 dient der sicheren Abstützung des Chassis 10 in Hanglagen.

Auf dem Chassis 10 ist der Drehturm 20 gelagert, der um eine vertikal oder im Wesentlichen vertikal verlaufende Drehachse 21 drehbar ausgebildet ist. Der Drehturm 20 besitzt eine Bedienerkabine 23 und ein Motorgehäuse 22, in dem auch Hydraulik- oder Pneumatikaggregate, Steuerungseinheiten usw. angeordnet sind. In der Peripherie des Drehturms 20, also außerhalb oder deutlich außerhalb der Drehachse 21, wenn auch nicht zwangsläufig genau am Außenrand des Drehturms 20, ist eine erste, horizontal oder im Wesentlichen horizontal verlaufende Schwenkachse 43 angeordnet. Über die Schwenkachse 43 ist der Turmadapter 40 mit dem Drehturm 20 verbunden. Mittels einer zweiten, horizontal oder im Wesentlichen horizontal verlaufenden Schwenkachse 44 ist der Turmadapter 40 mit dem Auslegerarm 30 verbunden.

Der Turmadapter 40 besitzt in einem unteren Endbereich 41 etwa zwischen der Schwenkachse 43 und einem mittleren Bereich eine starke Krümmung. Mit anderen Worten ist der untere Endbereich 41 des Turmadapters 40 im Bereich der Schwenkachse 43 bzw. zu dieser benachbart bzw. an dieser angrenzend im Wesentlichen bogenförmig, gebogen, gekrümmt, gekröpft oder dergleichen spangenförmig ausgestaltet. Die (etwa) konkave Seite des bogenförmig, gebogen, gekrümmt, gekröpft oder dergleichen spangenförmig ausgebildeten Turmadapters 40 ist dabei dem Drehturm 20 bzw. der vertikal oder im Wesentlichen vertikal verlaufenden Drehachse 21 des Drehturms 20 zugewandt bzw. weist zum Zentrum des Drehturms 20. Die etwa konvexe Seite ist mithin vom Drehturm 20 abgewandt.

An den unteren Endbereich 41 schließt sich ein mittlerer Bereich des Turmadapters 40 an. Der mittlere Bereich des Turmadapters 40 ist im Wesentlichen langestreckt und weist bei der in den Fig. 1 bis 3 gezeigten Ausführungsform eine weniger starke Krümmung als der untere Endbereich 41 auf. Ohne im Einzelnen dargestellt zu sein, ist es jedoch ebenso möglich, den mittleren Bereich des Turmadapters 40 ohne jede Krümmung und damit geradlinig auszubilden.

An den mittleren Bereich schließt sich ein oberer Endbereich 42 des Turmadapters 40 an. In dem oberen Endbereich 42 des Turmadapters 40 etwa zwischen dem mittleren Bereich und der Schwenkachse 44 ragt der Turmadapter 40 weit, bevorzugt bis über die Bedienerkabine 23, vor.

Im oberen Endbereich 42 besitzt der Turmadapter 40 gemäß dem in den Fig. 1 bis 3 dargestellten Ausführungsbeispiel etwa zwischen dem mittleren Bereich und der Schwenkachse 44 eine leicht gegenläufige, nach außen vorspringende Form. Mit anderen Worten ist der obere Endbereich 42 des Turmadapters 40 im Bereich der Schwenkachse 44 bzw. zu dieser benachbart bzw. an dieser angrenzend ebenfalls im Wesentlichen bogenförmig, gebogen, gekrümmt, gekröpft oder dergleichen spangenförmig ausgebildet. Allerdings verläuft die Krümmung des oberen Endbereiches 42 dabei in ganz bevorzugter Weise entgegengesetzt derjenigen des unteren Endbereiches 41. Hierdurch gelangt die zweite Schwenkachse 45 in eine exponierte Position, so dass die Beweglichkeit des Auslegerarms 30 an der Schwenkachse 45 erhöht ist. Der Turmadapter 40 ist somit im Wesentlichen S-förmig ausgebildet. Dessen Schwerpunkt befindet sich mithin vorzugsweise im Bereich von der und/oder parallel zur Drehachse 21 des Drehturms 20.

Ohne im Einzelnen dargestellt zu sein, ist es jedoch ebenso denkbar, den oberen Endbereich 42 des Turmadapters 40 auch ohne jede Krümmung und damit geradlinig auszubilden.

Wie der Fig. 1 darüber hinaus zu entnehmen ist, verläuft der mittlere Bereich des Turmadapters 40 in der Arbeitsposition annähernd vertikal und im Wesentlichen parallel zur Drehachse 21 des Drehturms 20. Der Endbereich 42 liegt im Wesentlichen oberhalb der Drehachse 21 und der Bedienerkabine 23. In bevorzugter Weise fällt der etwaige fiktive Schwerpunkt des Endbereichs 42 des Turmadapters 40 mit der Drehachse 20 des Drehturms 20 zusammen.

Die Ausbildung des Auslegerarms 30 mit einem Oberarm 31 und einem Unterarm 32 sowie einem dazwischenliegenden Knickgelenk 33 ist an sich von Hubarbeitsbühnen bekannt. Der Oberarm 31 und/oder der Unterarm 32 kann/können mit Teleskopelementen 36 verlängerbar sein. Am Ende des Armauslegers 30 ist der Arbeitskorb 50 über eine Achse 37 angebunden. Das Anheben des Oberarms 31 erfolgt über einen Hydraulik- oder Pneumatikzylinder 34. Der Winkel zwischen dem Oberarm 31 und dem Unterarm 32 ist über einen Hydraulik- oder Pneumatikzylinder 38 einstellbar.

Die Fig. 1 zeigt die Arbeitsstellung der erfindungsgemäßen Höhenzugang-Auslegereinheit. Dabei ist deutlich erkennbar, dass in der Arbeitsposition der erfindungsgemäßen Höhenzugang-Auslegereinheit der Armausleger 30 mit dem Arbeitskorb 50 im rückwärtigen Bereich des Drehturms 20 bzw. der Drehachse 21 operiert, nämlich auf der von der Bedienerkabine 23 abgewandten Seite. Da die Höhenzugang-Auslegereinheit aber aus dem Arbeitskorb 50 fernbedient wird, stellt dies keinen Nachteil dar. Die Bedienerkabine 23 wird nur zum Rangieren und zum Straßentransport benötigt.

Ein zusätzlicher, wesentlicher Vorteil liegt darin, dass die Drehachse 21 des Drehturms 20 in der Arbeitsposition im Wesentlichen zwischen Turmadapter 40 und Arbeitskorb 50 verläuft bzw. angeordnet ist. Der Turmadapter 40 mit seinem Eigengewicht, der auf der vom Arbeitskorb 50 abgewandten Seite der Drehachse 21 positioniert ist, wirkt damit als Gegengewicht zu den durch den Arbeitskorb 50 erzeugten Kräften und daraus resultierenden Momenten und gleicht daher die Masse des am Drehturm 20 fest installierten Kontergewichts am Heck aus. Außerdem ragen keinerlei Teile in den rückwärtigen Arbeitsraum. Die mobile Hubarbeitsbühne 100 kann auf diese Weise mit ihrem Schreitbein 12 ganz dicht an einer Wand aufgestellt werden, wobei dennoch ein Schwenken des Auslegerarms 30 um wenigstens 90° zu jeder Seite möglich ist.

Die Fig. 2 zeigt die Transportstellung der erfindungsgemäßen Höhenzugang-Auslegereinheit. Alle Schreitbeine 12 sind nah an das Chassis 10 herangezogen. Die Bergstützen 13 sind hochgeschwenkt. Der Drehturm 20 ist derart in Längsrichtung des Chassis 10 ausgerichtet und gesichert, dass sich der Auslegerarm 30 im Wesentlichen parallel zur Fahrtrichtung erstreckt. Der Turmadapter 40 ist um die erste Schwenkachse 43 maximal nach hinten und unten geschwenkt und liegt auf einem Auflager auf dem Drehturm 20 auf. Der Auslegerarm 30 ist mit seinen beiden Teilen 31, 32 eingeklappt, nämlich um die zweite Schwenkachse 44 maximal nach vorne und unten geschwenkt und liegt seinerseits wiederum auf dem Turmadapter 40 auf. Alle Teleskopelemente 36 sind eingefahren, so dass der Arbeitskorb 50 so dicht wie möglich zum Drehturm 20 hin positioniert ist.

Entsprechend der in der Fig. 2 dargestellten Ausführungsform ist der Turmadapter 40 in bevorzugter Weise wenigstens zweiteilig ausgebildet. Der Turmadapter 40 ist auf diese Weise in der Transportstellung quasi aufspreizbar.

Die wenigstens zwei Teilelemente des Turmadapters 40 sind über ein Gelenk 45 oder dergleichen Drehachse miteinander drehbar verbunden und über ein Verstellelement 46, zum Beispiel in Form eines Hydraulik- oder Pneumatikzylinders, betätigbar bzw. zueinander relativ verdrehbar. Vorzugsweise ist das Gelenk 45 auf der im Wesentlichen konvex geformten Seite des Turmadapters 40 angeordnet, während das Verstellelement 46 auf der im Wesentlichen konkav geformten Seite des Turmadapters 40 angeordnet und wirksam ist.

Beispielsweise kann, wie bei der Ausführungsform der erfindungsgemäßen Höhenzugang-Auslegereinheit nach der Fig. 2, der obere Endbereich 42 mit der Schwenkachse 44 zur Anbindung des Auslegerarms 30 um das Gelenk 45 von dem mittleren Bereich und dem unteren, spangenförmigen Endabschnitt 41 des Turmadapters 40 wegbewegt werden. Auf diese Weise ist die Schwenkachse 44 deutlich über den nahezu horizontal liegenden, mittleren Bereich des Turmadapters 40 angeordnet, was wiederum eine horizontale Lagerung des Auslegerarms 30 selbst ermöglicht. Hierdurch wird für den Straßentransport eine von der Höhe und Länge sehr kompakte Konfiguration der Hubarbeitsbühne 100 erreicht.

Zudem ist die Stellung gut ausbalanciert, da sich die Mitte der Längserstreckung des Auslegerarms 30 im Wesentlichen zwischen dem Knickgelenk 33 und dem Arbeitskorb 50 auf Höhe der Drehachse 21 befindet. Um dies zu erreichen, besitzt der Turmadapter 40 vorzugsweise eine solche Länge, dass der Abstand zwischen den Schwenkachsen 43, 44 das etwa 0,3-Fache bis etwa 0,7-Fache, insbesondere das etwa 0,4-Fache bis etwa 0,6-Fache, der Länge des Auslegerarms 30 beträgt. Für den Fall, die Hubarbeitsbühne 100 mit demontiertem Arbeitskorb 50 zu transportieren, ist die Länge des Turmadapters 40 derart zu wählen, dass die Mitte der Höhenzugang-Auslegereinheit und die Drehachse 21 im Wesentlichen zusammenfallen.

Die Fig. 3 zeigt schließlich eine Zwischenstellung der erfindungsgemäßen Höhenzugang-Auslegereinheit. Im Vergleich zur Transportstellung nach der Fig. 2 ist der Turmadapter 40 dabei bereits um etwa 90° um die Schwenkachse 43 gedreht und nach oben hochgestellt. Die Aufspreizung zwischen den Teilelementen des Turmadapters 40 ist zurückgenommen. Die beiden Teilelemente des Turmadapters 40 liegen wieder aneinander an, stützen sich aneinander gegenseitig ab und bilden eine durchgängige Spange von bevorzugt etwaiger S-förmiger Gestalt. Der Auslegerarm 30 befindet sich dagegen noch in einer horizontalen Stellung, kann aber aus dieser Lage heraus direkt in viele weitere Arbeitspositionen gebracht werden. Die aufgrund des Turmadapters 40 erhöhte Anordnung des unteren Lagers für den Auslegerarm 30 an der Schwenkachse 44 hat den zusätzlichen Vorteil, dass über benachbarte Hindernisse am Boden, wie parkende Autos, hinweg gearbeitet werden kann. Auch in einer durch die gestrichelten Linien angedeuteten Hanglage ist ein Schwenken des Drehturms 20 noch möglich.

Die vorliegende Erfindung ist nicht auf die dargestellte Ausführungsform beschränkt. So ist es ohne weiteres möglich, anstelle eines Arbeitskorbes 50 gleichermaßen einen Kran- und/oder Werkzeug oder dergleichen -aufsatz vorzusehen. Des Weiteren ist es durchaus denkbar, dass die Trennebene der zwei Teilelemente des Turmadapters 40 nicht zwischen dem oberen Endbereich 42 und dem mittleren Bereich, sondern an anderer Stelle, beispielsweise etwa genau im mittleren Bereich oder auch zwischen mittlerem Bereich und unterem Endbereich 41, vorgesehen ist. Schließlich ist es auch möglich, den Turmadapter 40 nicht zwei-, sondern mehrteilig auszubilden.

## Patentansprüche

1. Höhenzugang-Auslegereinheit für eine mobile Höhenzugangsmaschine (100) mit einem Chassis (10) mit Rädern (11) und/oder Gleisketten und einem drehbar auf dem Chassis (10) gelagerten Drehturm (20), auf welchem ein elevierbarer Auslegerarm (30) gelagert ist, wobei der Auslegerarm (30) mit einem Ende an einer horizontal oder im Wesentlichen horizontal verlaufenden Schwenkachse (43) mit dem Drehturm (20) drehbar verbunden ist und an einem anderen Ende mit einem Höhenzugangsmittel (50) versehbar ist, wobei zwischen dem Drehturm (20) und dem Auslegerarm (30) ein Turmadapter (40) angeordnet ist, der sich von der ersten Schwenkachse (43), die mit dem Drehturm (20) drehbar verbunden ist, bis zu einer zweiten Schwenkachse (44), über welche der Auslegerarm (30) an den Turmadapter (40) angebunden ist, erstreckt und der einen unteren Endbereich (41), welcher der ersten Schwenkachse (43) zugeordnet ist, und einen oberen Endbereich (42), welcher der zweiten Schwenkachse (44) zugeordnet ist, umfasst, **dadurch gekennzeichnet, dass** der untere Endbereich (41) des Turmadapters (40) im Wesentlichen bogenförmig, gebogen, gekrümmt, gekröpft oder dergleichen spangenförmig ausgestaltet ist, wobei die konkave Seite des unteren Endbereichs (41) dem Drehturm (20) zugewandt ist.

2. Höhenzugang-Auslegereinheit nach Anspruch 1, **dadurch gekennzeichnet, dass** der untere Endbereich (41) des Turmadapters (40) mit einer Bogenform, Biegung, Krümmung, Kröpfung oder dergleichen Spange von starker Ausprägung versehen ist.

3. Höhenzugang-Auslegereinheit nach Anspruch 1 oder 2, **dadurch gekennzeichnet, dass** der obere Endbereich (42) des Turmadapters (40) im Wesentlichen bogenförmig, gebogen, gekrümmt, gekröpft oder dergleichen spangenförmig oder im Wesentlichen langestreckt, insbesondere gradlinig, ausgestaltet ist.

4. Höhenzugang-Auslegereinheit nach einem der Ansprüche 1 bis 3, **dadurch gekennzeichnet, dass** der obere Endbereich (42) des Turmadapters (40) mit einer Bogenform, Biegung, Krümmung, Kröpfung oder dergleichen Spange versehen ist, welche zu der Bogenform, Biegung, Krümmung, Kröpfung oder dergleichen Spange des unteren Endbereichs (41) des Turmadapters (40) entgegengesetzt ausgebildet ist, und/oder, insbesondere, welche von geringerer Ausprägung als die Ausprägung des unteren Endbereichs (41) des Turmadapters (40) ist.

5. Höhenzugang-Auslegereinheit nach einem der Ansprüche 1 bis 4, **dadurch gekennzeichnet, dass** der Turmadapter (40) einen mittleren Bereich, der sich zwischen dem unteren Endbereich (41) und dem oberen Endbereich (42) erstreckt, umfasst, und/oder, insbesondere, dass der mittlere Bereich des Turmadapters (40) im Wesentlichen langestreckt, insbesondere gradlinig, ausgebildet ist.

6. Höhenzugang-Auslegereinheit nach einem der Ansprüche 1 bis 5, **dadurch gekennzeichnet, dass** der mittlere Bereich des Turmadapters (40) eine weniger starke Krümmung als der untere Endbereich (41) aufweist oder geradlinig ausgebildet ist.

7. Höhenzugang-Auslegereinheit nach einem der Ansprüche 1 bis 6, **dadurch gekennzeichnet, dass** der Turmadapter (40) wenigstens zweiteilig ausgebildet ist, wobei jeweils einander benachbarte Teilelemente des Turmadapters (40) über ein Gelenk (45) oder dergleichen Drehachse miteinander drehbar verbunden und über ein Verstellelement (46), insbesondere einen Hydraulik- oder Pneumatikzylinder, betätigbar und/oder zueinander relativ verdrehbar sind.

8. Höhenzugang-Auslegereinheit nach Anspruch 7, **dadurch gekennzeichnet, dass** das Gelenk (45) auf der im Wesentlichen konvex geformten Seite des Turmadapters (40) und das Verstellelement (46) auf der im Wesentlichen konkav geformten Seite des Turmadapters (40) angeordnet sind.

9. Höhenzugang-Auslegereinheit nach einem der Ansprüche 1 bis 8, **dadurch gekennzeichnet, dass** die jeweils einander benachbarten Teilelemente des Turmadapters (40) über eine die Trennebene bildende Fläche miteinander in Kontakt bringbar und aneinander abstützbar sind.

10. Höhenzugang-Auslegereinheit nach einem der Ansprüche 1 bis 9, **dadurch gekennzeichnet**, **dadurch gekennzeichnet, dass** der Turmadapter (40) eine Länge aufweist, derart, dass der Abstand zwischen den Schwenkachsen (43, 44) das etwa 0,3-Fache bis etwa 0,7-Fache, insbesondere das etwa 0,4-Fache bis etwa 0,6-Fache, der Länge des Auslegerarms (30) beträgt, und/oder, insbesondere, dass der Turmadapter (40) eine Länge aufweist, derart, dass die Mitte der Höhenzugang-Auslegereinheit (100), ohne Höhenzugangsmittel (50), und die Drehachse (21) im Wesentlichen zusammenfallen.

11. Höhenzugang-Auslegereinheit nach einem der Ansprüche 1 bis 10, **dadurch gekennzeichnet, dass** an dem Turmadapter (40) ein Verstellelement zur Abstützung gegenüber dem Drehteller gelenkig angebunden ist.

12. Höhenzugang-Auslegereinheit nach einem der Ansprüche 1 bis 11, **dadurch gekennzeichnet, dass** der Auslegerarm (30) aus wenigstens zwei Teilarmen (31, 32) gebildet ist, die an einer Knickachse (33) miteinander verbunden sind und dass zwischen dem Turmadapter (40) und dem Auslegerarm (30) ein Verstellelement (34), das an der konvexen Seite des Turmadapters (20) angebracht ist, angeordnet ist.

13. Höhenzugang-Auslegereinheit nach einem der Ansprüche 1 bis 12, **dadurch gekennzeichnet, dass** das Höhenzugangsmittel (50) ein, insbesondere gelenkig an den Auslegerarm (30) angebundener, Arbeitskorb (50) oder Kran- und/oder Werkzeugaufsatz ist.

14. Drehturm für eine mobile Höhenzugangsmaschine mit einem Chassis (10) mit Rädern (11) und/oder Gleisketten, der an einer Drehachse (21) drehbar auf dem Chassis (10) lagerbar ist, mit einer Höhenzugang-Auslegereinheit nach einem der vorhergehenden Ansprüche, deren Turmadapter (40) an einer ersten Schwenkachse (43) mit dem Drehturm (20) verbunden ist, wobei zwischen dem Drehturm (20) und dem Turmadapter (40) ein Verstellelement angeordnet ist.

15. Mobile Höhenzugangsmaschine, wenigstens umfassend
- ein Chassis (10) mit Rädern (11) und/oder Gleisketten,
- einen an einer Drehachse (21) drehbar auf dem Chassis (10) gelagerten Drehturm (20), und
- eine Höhenzugang-Auslegereinheit nach einem der vorhergehenden Ansprüche 1 bis 13, bei der der Turmadapter (40) über die Schwenkachse (43) gelenkig mit dem Drehturm (20) verbunden ist.

16. Mobile Höhenzugangsmaschine nach Anspruch 15, **dadurch gekennzeichnet, dass** in einer Arbeitsstellung die zweite Schwenkachse (44), über welche der Auslegerarm (30) an den Turmadapter (40) angebunden ist, oberhalb des Drehturms (20) positioniert ist, und/oder, insbesondere, dass der Turmadapter (40) in einer Transportstellung abgesenkt auf dem Drehturm (20), insbesondere im Wesentlichen horizontale, absetzbar ist, und/oder, insbesondere, dass der Auslegerarm (30) in einer Transportstellung auf dem abgesenkten Turmadapter (40) lagerbar ist.

17. Mobile Höhenzugangsmaschine nach Anspruch 15, **dadurch gekennzeichnet, dass** das Chassis (10) ein Schreitbagger-Unterwagen oder ein Lkw-Chassis ist.

18. Verwendung einer Höhenzugang-Auslegereinheit nach einem der Ansprüche 1 bis 13 auf einem Chassis (10) eines Schreitbagger-Unterwagens oder Lastkraftwagens.

## Claims

1. Height-access extension unit for a mobile height-access machine (100) having a chassis (10) with wheels (11) and/or track chains and a turret (20) rotatably supported on the chassis (10) on which an elevatable extension arm (30) is mounted, wherein the extension arm (30) is rotatably connected to the turret (20) with one end at a horizontally or essentially horizontally extending pivot axis (43) and can be applied with a height-access means (50) on another end, wherein a turret adapter (40) is arranged between the turret (20) and the extension arm (30), which extends from the first pivot axis (43) that is rotatably connected to the turret (20) to a second pivot axis (44), through which the extension arm (30) is connected to the turret adapter (40), and comprises a lower end portion (41) that is assigned to the first pivot axis (43) and an upper end portion (42) that is assigned to the second pivot axis (44), **characterized in that** the lower end portion (41) of the turret adapter (40) is essentially arcuate, bent, curved, cranked or similarly clasp-shaped, whereby the concave side of the lower end portion (41) faces the turret (20).

2. Height-access extension unit according to claim 1, **characterized in that** the lower end portion (41) of the turret adapter (40) is provided with an arc shape, bend, curve, crank or similar clasp of a strong design.

3. Height-access extension unit according to claim 1 or 2, **characterized in that** the upper end portion (42) of the turret adapter (40) is essentially formed arc-shaped, bent, curved, cranked or similarly clasp-shaped or essentially elongated, in particular straight-lined.

4. Height-access extension unit according to one of the claims 1 to 3, **characterized in that** the upper end portion (42) of the turret adapter (40) is formed with an arc shape, bend, curve, crank or similar clasp, which is formed opposite to the arc shape, bend, curve, crank or similar clasp of the lower end portion (41) of the turret adapter (40), and/or, in particular, which is less strongly formed than the design of the lower end portion (41) of the turret adapter (40) .

5. Height-access extension unit according to one of the claims 1 to 4, **characterized in that** the turret adapter (40) comprises a middle portion that extends between the lower end portion (41) and the upper end portion (42), and/or, in particular, that the middle portion of the turret adapter (40) is essentially formed elongated, in particular straight-lined.

6. Height-access extension unit according to one of the claims 1 to 5, **characterized in that** the middle portion of the turret adapter (40) has a less strong curve than the lower end portion (41) or is formed straight-lined.

7. Height-access extension unit according to one of the claims 1 to 6, **characterized in that** the turret adapter (40) is formed at least in two parts, whereby adjacent partial elements of the turret adapter (40) each are rotatably connected to each other with a joint (45) or similar rotating axis and can be actuated and/or turned relative to each other via an adjustment element (46), in particular a hydraulic or pneumatic cylinder.

8. Height-access extension unit according to claim 7, **characterized in that** the joint (45) is arranged on the essentially convex-shaped side of the turret adapter (40) and the adjustment element (46) is arranged on the essentially concave-shaped side of the turret adapter (40).

9. Height-access extension unit according to one of the claims 1 to 8, **characterized in that** the respective adjacent partial elements of the turret adapter (40) can be brought into contact with each other and supported on each other via a surface that forms the separating level.

10. Height-access extension unit according to one of the claims 1 to 9, **characterized in that** the turret adapter (40) has a length such that the distance between the pivot axes (43, 44) is about 0.3 times to about 0.7 times, in particular about 0.4 times to about 0.6 times, the length of the extension arm (30), and/or, in particular, that the turret adapter (40) has a length such that the middle of the height-access extension unit (100), without height-access means (50), and the rotating axis (21) essentially coincide.

11. Height-access extension unit according to one of the claims 1 to 10, **characterized in that** an adjustment element for support against the turntable is connected to the turret adapter (40) in an articulated manner.

12. Height-access extension unit according to one of the claims 1 to 11, **characterized in that** the extension arm (30) is formed of at least two partial arms (31, 32) that are connected to each other on an articulated axis (33) and that an adjustment element (34) that is attached to the convex side of the turret adapter (20) is arranged between the turret adapter (40) and the extension arm (30).

13. Height-access extension unit according to one of the claims 1 to 12, **characterized in that** the height-access means (50) is a work basket (50) or a crane attachment and/or a tool attachment, in particular connected to the extension arm (30) in an articulated manner.

14. Turret for a mobile height-access machine having a chassis (10) with wheels (11) and/or track chains that can be supported rotatably on the chassis (10) on a rotating axis (21), with a height-access extension unit according to one of the preceding claims, the turret adapter (40) of which is connected to the turret (20) along a first pivot axis (43), whereby an adjustment element is arranged between the turret (20) and the turret adapter (40).

15. Mobile height-access machine, at least comprising
- a chassis (10) with wheels (11) and/or track chains,
- a turret (20) supported rotatably on the chassis (10) on a rotating axis (21), and
- a height-access extension access unit according to one of the preceding claims 1 to 13, in which the turret adapter (40) is connected to the turret (20) via the pivot axis (43) in an articulated manner.

16. Mobile height-access machine according to claim 15, **characterized in that** the second pivot axis (44), via which the extension arm (30) is connected to the turret adapter (40), is positioned above the turret (20) in a working position, and/or, in particular, that the turret adapter (40) can be deposited on the turret (20) when lowered into a transport position, in particular essentially horizontally, and/or, in particular, that the extension arm (30) can be supported on the lowered turret adapter (40) in a transport position.

17. Mobile height-access machine according to claim 15, **characterized in that** the chassis (10) is a walking excavator undercarriage or a lorry chassis.

18. Use of a height-access extension unit according to one of the claims 1 to 13 on a chassis (10) of a walking excavator undercarriage or of a lorry.

## Revendications

1. Ensemble de bras pour accès en hauteur destiné à une machine mobile pour accès en hauteur (100) comportant un châssis (10) pourvu de roues (11) et/ou de chenilles et une tour rotative (20) qui est montée mobile en rotation sur le châssis (10), sur laquelle est montée un bras relevable (30), dans lequel par une extrémité, le bras (30) est relié mobile en rotation à la tour rotative (20) sur un axe de pivotement (43) horizontal ou sensiblement horizontal, et par une autre extrémité, il peut être pourvu d'un moyen d'accès en hauteur (50), dans lequel un adaptateur de tour (40) est agencé entre la tour rotative (20) et le bras (30), qui s'étend depuis le premier axe de pivotement (43) relié mobile en rotation à la tour rotative (20) jusqu'à un second axe de pivotement (44) par lequel le bras (30) est attaché à l'adaptateur de tour (40), et qui comprend une zone d'extrémité inférieure (41) associée au premier axe de pivotement (43), et une zone d'extrémité supérieure (42) associée au second axe de pivotement (44), **caractérisé en ce que** la zone d'extrémité inférieure (41) de l'adaptateur de tour (40) est conçue sensiblement en forme arquée, recourbée, incurvée, coudée ou en forme de boucle similaire, la face concave de la zone d'extrémité inférieure (41) étant tournée vers la tour rotative (20) .

2. Ensemble de bras pour accès en hauteur selon la revendication 1, **caractérisé en ce que** la zone d'extrémité inférieure (41) de l'adaptateur de tour (40) est pourvue d'une forme arquée, recourbée, incurvée, coudée ou d'une forme en boucle similaire fortement prononcée.

3. Ensemble de bras pour accès en hauteur selon la revendication 1 ou 2, **caractérisé en ce que** la zone d'extrémité supérieure (42) de l'adaptateur de tour (40) est conçue sensiblement en forme arquée, recourbée, incurvée, coudée ou en forme de boucle similaire ou elle est sensiblement allongée, en particulier rectiligne.

4. Ensemble de bras pour accès en hauteur selon l'une des revendications 1 à 3, **caractérisé en ce que** la zone d'extrémité supérieure (42) de l'adaptateur de tour (40) est pourvue d'une forme arquée, recourbée, incurvée, coudée ou d'une forme en boucle similaire qui est réalisée de façon opposée à la forme arquée, recourbée, incurvée, coudée ou à la forme en boucle similaire de la zone d'extrémité inférieure (41) de l'adaptateur de tour (40), et/ou, en particulier, qui est moins prononcée que la forme de la zone d'extrémité inférieure (41) de l'adaptateur de tour (40).

5. Ensemble de bras pour accès en hauteur selon l'une des revendications 1 à 4, **caractérisé en ce que** l'adaptateur de tour (40) comprend une zone centrale qui s'étend entre la zone d'extrémité inférieure (41) et la zone d'extrémité supérieure (42), et/ou, en particulier, **en ce que** la zone centrale de l'adaptateur de tour (40) est réalisée sensiblement allongée, en particulier rectiligne.

6. Ensemble de bras pour accès en hauteur selon l'une des revendications 1 à 5, **caractérisé en ce que** la zone centrale de l'adaptateur de tour (40) présente une courbure moins prononcée que la zone d'extrémité inférieure (41) ou bien est réalisée rectiligne.

7. Ensemble de bras pour accès en hauteur selon l'une des revendications 1 à 6, **caractérisé en ce que** l'adaptateur de tour (40) est réalisé en au moins deux parties, des éléments partiels voisins respectifs de l'adaptateur de tour (40) étant reliés de façon mobile en rotation les uns aux autres par une articulation (45) ou par un axe de rotation similaire, et ils sont susceptibles d'être actionnés et/ou tournés les uns par rapport aux autres par un élément de déplacement (46), en particulier par un vérin hydraulique ou pneumatique.

8. Ensemble de bras pour accès en hauteur selon la revendication 7, **caractérisé en ce que** l'articulation (45) est agencée sur la face de forme sensiblement convexe de l'adaptateur de tour (40), et l'élément de déplacement (46) est agencé sur la face de forme sensiblement concave de l'adaptateur de tour (40).

9. Ensemble de bras pour accès en hauteur selon l'une des revendications 1 à 8, **caractérisé en ce que** les éléments partiels voisins respectifs de l'adaptateur de tour (40) sont susceptibles d'être mis en contact et en appui les uns contre les autres par une surface formant le plan de séparation.

10. Ensemble de bras pour accès en hauteur selon l'une des revendications 1 à 9, **caractérisé en ce que** l'adaptateur de tour (40) présente une longueur telle que la distance entre les axes de pivotement (43, 44) est d'environ 0,3 fois à environ 0,7 fois, en particulier d'environ 0,4 fois à environ 0,6 fois la longueur du bras (30), et/ou, en particulier, **en ce que** l'adaptateur de tour (40) présente une longueur telle que le centre de l'ensemble de bras pour accès en hauteur (100), dépourvu de moyen d'accès en hauteur (50), et l'axe de rotation (21) coïncident sensiblement.

11. Ensemble de bras pour accès en hauteur selon l'une des revendications 1 à 10, **caractérisé en ce que** un élément de déplacement destiné à l'appui par rapport au plateau tournant est attaché en articulation à l'adaptateur de tour (40).

12. Ensemble de bras pour accès en hauteur selon l'une des revendications 1 à 11, **caractérisé en ce que** le bras (30) est constitué par au moins deux bras partiels (31, 32) qui sont reliés l'un à l'autre sur un axe de pliage (33), et **en ce que** un élément de déplacement (34) monté sur la face convexe de l'adaptateur de tour (20) est agencé entre l'adaptateur de tour (40) et le bras (30).

13. Ensemble de bras pour accès en hauteur selon l'une des revendications 1 à 12, **caractérisé en ce que** le moyen d'accès en hauteur (50) est une nacelle de travail (50) ou un accessoire de grue et/ou une fixation d'outil, attaché/e en particulier en articulation au bras (30).

14. Tour rotative pour une machine mobile pour accès en hauteur comportant un châssis (10) pourvu de roues (11) et/ou de chenilles, ladite tour pouvant être montée sur le châssis (10) de façon mobile en rotation sur un axe de rotation (21), comportant un ensemble de bras pour accès en hauteur selon l'une des revendications précédentes, dont l'adaptateur de tour (40) est relié à la tour rotative (20) sur un premier axe de pivotement (43), un élément de déplacement étant agencé entre la tour rotative (20) et l'adaptateur de tour (40) .

15. Machine mobile pour accès en hauteur, comportant au moins
- un châssis (10) pourvu de roues (11) et/ou de chenilles,
- une tour rotative (20) montée sur le châssis (10) de façon mobile en rotation sur un axe de rotation (21), et
- un ensemble de bras pour accès en hauteur selon l'une des revendications précédentes 1 à 13, dans lequel l'adaptateur de tour (40) est relié en articulation à la tour rotative (20) par l'intermédiaire de l'axe de pivotement (43).

16. Machine mobile pour accès en hauteur selon la revendication 15, **caractérisée en ce que** dans une position de travail, le second axe de pivotement (44) par lequel le bras (30) est attaché à l'adaptateur de tour (40) est positionné au-dessus de la tour rotative (20), et/ou, en particulier, **en ce que** dans une position de transport, l'adaptateur de tour (40) est susceptible d'être posé en particulier sensiblement horizontalement en étant abaissé sur la tour rotative (40), et/ou, en particulier, **en ce que** dans une position de transport, le bras (30) est susceptible d'être posé sur l'adaptateur de tour (40) abaissé.

17. Machine mobile pour accès en hauteur selon la revendication 15, **caractérisée en ce que** le châssis (10) est un chariot inférieur d'une pelle-araignée ou un châssis de camion.

18. Utilisation d'un ensemble de bras pour accès en hauteur selon l'une des revendications 1 à 13 sur un châssis (10) d'un chariot inférieur de pelle-araignée ou d'un camion.
